# EUROPÄISCHE PATENTSCHRIFT

(11) **EP 2 066 217 B1**
(45) Veröffentlichungstag und Bekanntmachung des Hinweises auf die Patenterteilung: **14.07.2010**
(21) Anmeldenummer: 07802976.6
(22) Anmeldetag: 29.08.2007
(51) Int. Cl.: A47L 15/42

(54) **WASSERFÜHRENDES HAUSHALTSGERÄT MIT EINEM REINIGUNGSMITTELDOSIERSYSTEM**
WATER-CONDUCTING DOMESTIC APPLIANCE COMPRISING A DETERGENT DOSING SYSTEM
APPAREIL ACHEMINANT DE L'EAU, MUNI D'UN SYSTÈME DE DOSAGE DE DÉTERGENT

(30) Priorität: 19.09.2006 DE 102006043917
(43) Veröffentlichungstag der Anmeldung: 10.06.2009
(73) Patentinhaber: BSH Bosch und Siemens Hausgeräte GmbH, 81739 München (DE)
(72) Erfinder: CLASSEN, Egbert, 86637 Wertingen (DE); JERG, Helmut, 89537 Giengen (DE)
(86) Internationale Anmeldenummer: PCT/EP2007/058959
(87) Internationale Veröffentlichungsnummer: WO 2008/034690

(56) Entgegenhaltungen:
- WO-A-2005/058126
- DE-A1- 1 816 003
- DE-A1- 3 842 639
- DE-A1-102005 061 801
- GB-A- 1 543 781
- US-A- 4 064 888

## Beschreibung

Die Erfindung betrifft ein wasserführendes Haushaltsgerät nach dem Oberbegriff des Patentanspruchs 1. Solch ein Haushaltsgerät ist aus der DE-A-10 2005 061 801 bekannt.

Bspw. weisen Geschirrspülmaschinen üblicherweise ein Druck regulierendes Mittel auf, das im Falle eines, im Spülbehälter auftretenden, Überdrucks für einen Druckausgleich sorgt. Das Druck regulierende Mittel kann beispielsweise als Ventil ausgebildet sein. Im Falle eines Überdrucks, z.B. aufgrund eines sog. Expansionsstoßes, kann sich das Druck regulierende Mittel öffnen, wodurch der im Inneren des Spülbehälters entstehende Druck abgebaut wird. Dieses auch als Gerätebelüftung bezeichnende Druck regulierende Mittel ist üblicherweise an ein Leitungssystem angeschlossen, welches mit dem Spülbehälter in Verbindung steht. Insbesondere das Einbringen einer speziell für das Druck regulierende Mittel vorgesehenen Öffnung in den Spülbehälter ist jedoch aus fertigungstechnischer Sicht sowie aus Kostengründen her unerwünscht.

Es ist Aufgabe der vorliegenden Erfindung, den konstruktiven Aufbau eines wasserführendes Haushaltsgeräts weiter zu vereinfachen. Ferner ist es Aufgabe der Erfindung, ein entsprechendes Reinigungsmitteldosiersystem bereitzustellen.

Diese Aufgabe wird durch ein Wasserführendes Haushaltsgerät gemäß den Merkmalen des Patentanspruches 1 gelöst. Vorteilhafte Ausgestaltungen ergeben sich aus den abhängigen Patentansprüchen.

Bei einem wasserführenden Haushaltsgerät, insbesondere eine Haushalts-Geschirrspülmaschine, mit einem Spülraum und ein Reinigungsmitteldosiersystem aufweisend, ist erfindungsgemäß das Reinigungsmitteldosiersystem zur Herstellung einer Expansionsöffnung zwischen dem Spülraum und der Umgebung zur Ausbildung einer ausgebildet. Dabei kann das Reinigungsmitteldosiersystem zur Anordnung angrenzend an den Spülraum der Geschirrspülmaschine im Inneren der Geschirrspülmaschine ausgebildet sein. Das Reinigungsmitteldosiersystem ist zur Aufnahme von wenigstens einem Reinigungsmittel ausgebildet, wobei die bevorratete Menge an Reinigungsmittel größer als die für einen Spülzyklus benötigte Menge ist. Das Reinigungsmitteldosiersystem stellt im Wesentlichen genau die Menge an Reinigungsmitteln bereit, die für einen Spülzyklus notwendig ist. Reinigungsmittel können Zusammensetzungen von Reinigerkomponenten sein oder einzelne Reinigersubstanzen, wie bspw. ein Enzym. Die Reinigungsmittel können flüssig oder auch gelförmig sein. Die Reinigungsmittel können in einer Mehrzahl an Kammern der Kartusche angeordnet sein. Es kann aber auch vorgesehen sein, dass das Reinigungsmitteldosiersystem zur Aufnahme einer entsprechenden Anzahl von Kartuschen mit nur einer Kammer ausgebildet ist

Die Integration der Expansionsöffnung in ein Reinigungsmitteldosiersystem weist den Vorteil auf, dass der Spülbehälter der Geschirrspülmaschine konstruktiv einfacher aufgebaut werden kann. Insbesondere ist es nun nicht mehr notwendig, separate Öffnungen zum Bereitstellen einer Expansionsöffnung und zur Integration einer Zugabevorrichtung oder eines Reinigungsmitteldosiersystems vorzusehen. Hierdurch bedingt, können Fertigungsschritte entfallen, wodurch im Ergebnis eine kostengünstigere Geschirrspülmaschine bereitgestellt werden kann. Insbesondere vereinfacht sich hierdurch die Leitungsführung, die im Vergleich zu herkömmlichen Geschirrspülmaschinen kürzer ausgeführt werden kann. Durch die Reduktion der in den Spülbehälter einzubringenden Öffnungen wird zudem die Anzahl der abzudichtenden Öffnungen reduziert.

Vorzugsweise kann das Reinigungsmitteldosiersystem an ein Leitungssystem angeschlossen werden, dass eine Verbindung mit einer Umgebung der Geschirrspülmaschine herstellt. Das Leitungssystem verläuft beispielsweise in bekannter Weise in dem zwischen dem Spülbehälter und einer Außenwand der Geschirrspülmaschine verlaufenden Zwischenraum.

Zur Herstellung der operativen Verbindung zwischen dem Spülraum und der Umgebung zur Ausbildung der Expansionsöffnung weist das Reinigungsmitteldosiersystem gemäß einer weiteren Ausführungsform zumindest eine zum Spülraum gewandte Öffnung auf. Diese Öffnung mündet bevorzugt in eine Kammer des Reinigungsmitteldosiersystems, welche zur Aufnahme von festen Reinigungsmitteln vorgesehen ist, wobei die zumindest eine Kammer die operative Verbindung zwischen dem Spülraum und der Umgebung herstellt.

Das Vorsehen der Kammer für ein festes Reinigungsmittel weist den Vorteil auf, dass der Betrieb der Geschirrspülmaschine auch dann sichergestellt werden kann, wenn das üblicherweise in das Reinigungsmitteldosiersystem eingefüllte Reinigungsmittel, das beispielsweise in einer Kartusche vorgehalten werden kann, zuneige geht und der Besitzer keine weitere gefüllte Kartusche zur Hand hat. Darüber hinaus vereinfacht sich die Konstruktion, da die, die operative Verbindung zwischen dem Spülraum und der Umgebung herstellende, Öffnung, nicht mit einem gesonderten Abdeckmittel, wie z.B. einem Deckel, versehen zu werden braucht. Das Eindringen von Wasser in die Öffnung kann allein durch konstruktive Ausgestaltung bzw. Anordnung der Öffnung in der Kammer berücksichtigt werden.

Um die Funktionalität der Expansionsöffnung jeder Zeit zur Verfügung stellen zu können, ist es zweckmäßig, wenn die zumindest eine Kammer nicht durch ein Verschlusselement, wie z.B. einen Deckel, verschlossen ist.

Das Reinigungsmitteldosiersystem ist gemäß einer Variante in einer Seitenwand des Spülraums, bspw. zwischen einem Oberkorb und einem Unterkorb der Geschirrspülmaschine angeordnet. Hierdurch wird das Befüllen des Reinigungsmitteldosiersystems mit Reinigungsmitteln und ggf. anderen Betriebsstoffen für den Benutzer erleichtert, bspw. bei geöffneter Tür. Jedoch sind auch andere Positionen für das Reinigungsmitteldosiersystem möglich, wie z.B. eine Rückwand oder eine Decke des Spülraumes.

Eine weitere Ausführungsform sieht vor, dass das Reinigungsmitteldosiersystem einen Reinigungsmittelspender mit wenigstens einem Aufnahmeraum für wenigstens eine Kartusche aufweist, welche in einem Betriebszustand, bspw. bei geöffneter Tür, in den Aufnahmeraum einsetzbar ist. Das Reinigungsmitteldosiersystem umfasst damit als Hauptkomponenten einen in der Geschirrspülmaschine ortsfest angeordneten Reinigungsmittelspender sowie wenigstens eine wenigstens ein Reinigungsmittel enthaltende Kartusche, d.h. eine Kartusche kann lediglich nur ein in einer Kammer bevorratetes Reinigungsmittel enthalten oder eine Vielzahl von Kammern für mit einer entsprechenden Anzahl von Reinigungsmitteln. Dabei kann es sich bei den Reinigungsmitteln um einzelne Reinigungssubtanzen oder Kombinationsprodukte von Reinigungssubstanzen handeln. Bevorzugt weist die Kartusche zumindest zwei Kammern auf, eine für ein Reinigungsmittel und eine für einen Klarspüler. Durch das Bevorraten mittels der Kartusche wird die Handhabung für den Benutzer erleichtert.

Es ist ferner bevorzugt eine Einrichtung vorgesehen, welche die Belegung der zumindest einen Kammer mit einem festen Reinigungsmittel erfasst und ein diesen Zustand kennzeichnendes Signal an eine Steuerung der Geschirrspülmaschine abgibt. Hierdurch wird ein korrekter Funktionsablauf der Geschirrspülmaschine sichergestellt, wenn der Benutzer Reinigungsmittel in die Kammer gegeben hat. Hierdurch braucht Benutzer der Geschirrspülmaschine nicht Sorge tragen, dass ein entsprechendes Spülprogramm zur Ansteuerung der Kartusche oder der Kammer ausgewählt wird.

Alternativ kann vorgesehen sein, dass durch einen Nutzer wählbar ist, ob die Reinigungsmittelzugabe über die Kartusche oder ein in der zumindest einen Kammer befindliches festes Zugabemittel erfolgt. Diese Variante erfordert einen Wahlschalter, der beispielsweise in ein Bedienelement der Geschirrspülmaschine integriert werden kann. Andererseits kann auf ein entsprechendes Sensorelement zur Detektion, ob die Kammer mit einem festen Zugabemittel belegt ist oder nicht, verzichtet werden.

Das Reinigungsmitteldosiersystem verfügt über wenigstens einen, mit dem Spülraum in operativer Verbindung stehenden, Auslass, über den eine festgelegte Menge an Reinigungsmittel der Spülflotte während eines Spülzyklus zuführbar ist. Der zumindest eine Auslass kann an dem Reinigungsmittelspender vorgesehen sein. Denkbar ist auch, dass der zumindest eine Auslass an der Kartusche angeordnet ist. Es ist zweckmäßig, wenn der zumindest ein Auslass an dem Gehäuseabschnitt des Reinigungsmittelspenders vorgesehen ist, der in Schwerkraftrichtung unterhalb des Aufnahmeraums angeordnet ist. Die Anzahl der Auslässe ist prinzipiell beliebig. Es kann eine Anzahl an Auslässen vorgesehen sein, die der Anzahl in der Kartusche bevorrateten Reinigungsmittel oder der Anzahl der, die Reinigungsmittel aufnehmenden, Kammern der Kartusche entsprechen. Durch letztere Variante wird verhindert, dass sich Reinigungsmittelkomponenten in einem einzigen Auslass zu einem in Reinigungsmittelgemisch mit unvorteilhafter oder unvorhergesehener Wirkung vermischen.

Gemäß einer weiteren Ausführungsform mündet der zumindest eine Auslass des Reinigungsmitteldosiersystems in eine Dosierkammer, welche mit dem Reinigungsmittel in operativer Verbindung steht. Dieses umfasst gemäß einer Ausführungsform eine Fördereinrichtung, mit welcher das Reinigungsmittel aus der Kartusche dem Spülbehälter zuführbar ist.

Die Erfindung wird nachfolgend anhand der Figuren näher erläutert. Es zeigen:
- Fig. 1: eine erfindungsgemäße Geschirrspülmaschine mit einem Reinigungsmitteldosiersystem, welches in einer Behälterwand angeordnet ist,
- Fig. 2: eine Draufsicht auf ein erfindungsgemäßes Reinigungsmitteldosiersystem zur Anordnung in der Behälterwand der Geschirrspülmaschine,
- Fig. 3: einen Querschnitt durch das in Fig. 3 gezeigte Reinigungsmitteldosiersystem, und
- Fig. 4: ein Ausführungsbeispiel einer Kartusche zur Verwendung in einem erfindungsgemäßen Reinigungsmitteldosiersystem.

Fig. 1 zeigt eine erfindungsgemäße Geschirrspülmaschine 1, die eine verschwenkbar an einem Gehäuse 2 gelagerte Tür 3 aufweist. Die Tür 3 ist in der Figur in ihrer geöffneten Stellung dargestellt. In einem durch die Tür 3 verschließbaren Spülraum 4 sind in bekannter Weise Geschirrkörbe 5, 6 angeordnet. Ein Reinigungsmitteldosiersystem 10, umfassend einen Reinigungsmittelspender 11 und eine Kartusche 50, welche zumindest zwei getrennt voneinander bevorratete Reinigungsmittel enthält, ist in einer Behälterwand 7 des Gehäuses 2 angeordnet. Fig. 1 zeigt die dabei bevorzugte Anordnung des Reinigungsmitteldosiersystems 10 zwischen dem Oberkorb 5 und dem Unterkorb 6. Der die Kartusche 50 aufnehmende Reinigungsmittelspender 11 ist dabei in einem der Türöffnung nahe gelegenen Abschnitt der Behälterwand 7 angeordnet, um das Einführen und Entnehmen der Kartusche 50 in bzw. aus dem Reinigungsmittelspender 11 für den Benutzer zu erleichtern.

In den Fig. 2 und 3 ist eine Draufsicht und ein Querschnitt durch das Reinigungsmitteldosiersystem 10, wie es in der Geschirrspülmaschine nach Fig. 1 zum Einsatz kommt, dargestellt. Fig. 2 zeigt den in der Behälterwand angeordneten Reinigungsmittelspender 11. Dieser umfasst ein Gehäuse 12 und einen gegenüber dem Gehäuse 12 verschwenkbar gelagerten Deckel 14. Befindet sich der Deckel 14, wie in Fig. 3 dargestellt, in seiner Öffnungsposition, so kann die Kartusche 50 vom Spülraum 4 her in den Deckel 14 eingelegt werden. Der Deckel 14 verfügt zur Halterung und Fixierung über zwei symmetrisch angeordnete Haltelaschen 17, welche eine L-förmige Gestalt aufweisen und an die Größe der Kartusche 50 angepasst sind, so dass die Haltelaschen 17 die Kartusche 50 nach dem Einlegen haltend umgreifen. An dem Deckel 14 ist ferner eine Auflagefläche 30 angeformt, so dass die Kartusche 50 in einer definierten Position zum Liegen kommt. Durch das Schließen des Deckels 14 wird die Kartusche in einen Aufnahmeraum 15 des Reinigungsmittelspenders 11 eingebracht und durch gegebenenfalls vorhandene Nasen und/oder Vorsprünge am Gehäuse des Reinigungsmittelspenders in ihre endgültige Position gedrückt.

Wie aus der Querschnittsdarstellung der Figur 3 gut zu ersehen ist, weist der Außenumfang des Gehäuses 12 des Reinigungsmittelspenders 11 einen Umbug auf. Der Umbug dient zur Aufnahme einer Dichtung 32, welche zwischen dem Umbug und der Behälterwand 7 eingelegt ist. Auf diese Weise wird das Eindringen von Wasser oder Feuchtigkeit in Richtung der Rückseite der Behälterwand 7 verhindert.

Neben der Aufnahme für die Kartusche weist der Reinigungsmittelspender 11 eine Kammer 27 zur Aufnahme eines festen Reinigungsmittels auf. Bei dem festen Reinigungsmittel kann es sich beispielsweise um einen 3-in-1-Tab handeln, welcher in die Kammer 27 eingelegt wird, wenn in der Aufnahmeöffnung 15 keine oder eine leere Kartusche 50 enthalten ist. Das Vorsehen der Kammer 27 zur Aufnahme eines festen Reinigungsmittels ermöglicht es, die Geschirrspülmaschine auch dann zu nutzen, wenn die Kartusche 50 leer ist und keine gefüllte Kartusche verfügbar ist.

Die Kammer 27 weist, wie dies aus Fig. 3 ersichtlich ist, eine Öffnung 31 auf, welche mit der Umgebung der Geschirrspülmaschine in Verbindung steht. Die Öffnung 31 kann zu diesem Zweck über in den Figuren nicht gezeigten Kanälen, welche auf der Rückseite der Behälterwand 7 verlaufen, mit der Umgebung verbunden sein. Das Reinigungsmitteldosiersystem integriert damit die Funktionalität einer so genannten "Expansionsöffnung", welche zur Ableitung des im Spülraum entstehenden Überdrucks dient, wenn die Geschirrspülmaschine z. B. während eines Spülzyklus mit bereits erwärmter Spülflotte durch den Benutzer geöffnet und wieder geschlossen wird. Der in diesem Moment entstehende Überdruck kann dann über die Kammer 27 und die Öffnung 31 zur Umgebung hin abgeleitet werden.

Durch die Integration der Expansionsöffnung in das Reinigungsmitteldosiersystem und die Möglichkeit, mit dem Reinigungsmitteldosiersystem sämtliche Reinigungsmittel und Betriebsmittel für den Betrieb der Geschirrspülmaschine zur Verfügung stellen zu können, ergibt sich ein im Vergleich zu herkömmlichen Geschirrspülmaschinen wesentlich einfacherer konstruktiver Aufbau. Insbesondere muss lediglich noch eine Öffnung für das Reinigungsmitteldosiersystem 10 in dem Spülbehälter der Geschirrspülmaschine vorgesehen werden. Weitere Öffnungen, wie diese bislang zur Bereitstellung der Expansionsöffnung und/oder der Zugabevorrichtung, notwendig sind, können damit entfallen. Hierdurch lässt sich der Herstellungsvorgang der Geschirrspülmaschine mit weniger Schritten bewerkstelligen. Weiterhin entfällt die Notwendigkeit, jede der Öffnungen für eines der genannten Funktionsteile mit einer aufwändigen Dichtung versehen zu müssen. Insgesamt lässt sich damit eine preiswertere Geschirrspülmaschine herstellen.

Eine beispielhafte Ausgestaltung der Kartusche 50 ist in Fig. 4 dargestellt. Die Kartusche 50 weist lediglich beispielhaft fünf Kammern 51a, 51b, 51c, 51d und 51e auf, zur Aufnahme jeweils eines Reinigungsmittels oder eines Reinigungsmittelgemisches. Die Größe der einzelnen Kammern 51a bis 51e ist dabei bevorzugt entsprechend dem während einer vorgegebenen Anzahl an Spülzyklen notwendigen Volumen dimensioniert. Bevorzugt ist das Volumen der verschiedenen Reinigungsmittel in den Kammern 51 a bis 51e derart bemessen, dass nach einer bestimmten Anzahl an Spülzyklen, bevorzugt zwischen 20 und 40, weiter bevorzugt ca. 30, sämtliche der Kammern 51a bis 51e vollständig entleert sind. Jede der Kammern 51a bis 51e ist mit einem öffenbaren Verschluss 25a bis 25e, z.B. in Form einer Membran, versehen. Die z.B. aus einem Gummi bestehende Membran schließt die einzelnen Kammern 51a bis 51 e dichtend ab, so dass während der Lagerung und des Transports der Kartusche 50 kein Reinigungsmittel aus diesen entweichen kann. Beim Einsetzen der Kartusche 50 in den Reinigungsmittelspender 11 werden die Membranen von korrespondierend in dem Reinigungsmittelspender 11 angeordneten Kanülen 21 (vgl. Fig. 3) durchstochen, so dass nach Maßgabe einer entsprechenden Dosiervorrichtung Reinigungsmittel in den Spülraum zugegeben werden kann.

Die Kartusche ist bevorzugt aus einem Kunststoff gefertigt und weist eine Breite B von ca. 200 mm, eine Höhe H von ca. 125 mm und eine Tiefe von ca. 25 mm auf. Bei diesen Abmaßen lässt sich das Volumen der verschiedenen Kammern derart bemessen, dass die gewünschten 20 bis 40 Spülzyklen mittels einer Kartusche durchführbar sind.

Neben den Kammern 51 a bis 51 e verfügt die Kartusche 50 über eine weitere Kammer 52, welche mit einem oder mehreren Belüftungskanälen 53 in Verbindung steht. Der oder die Belüftungskanäle 53 ihrerseits weisen eine Verbindung zu den verschiedenen Kammern 51 a bis 51e auf. Auf diese Weise ist sichergestellt, dass mit zunehmender Entleerung der Kammern 51a bis 51e sich kein Unterdruck in diesen aufbauen kann, wodurch das Zugeben von Reinigungsmitteln erschwert oder verfälscht würde. Die Belüftungskanäle 53 befinden sich bevorzugt in einem Deckel 54, welcher nach dem Befüllen der einzelnen Kammern 51 a bis 51e mit den jeweiligen Reinigungsmitteln auf das Gehäuse der Kartusche aufgebracht ist. Der Deckel 54 kann ein Überdruckventil 55 aufweisen, welches gegebenenfalls bei bestimmten Reinigungsmittelkomponenten notwendig ist.

Da die in der Kartusche 50 enthaltenen Reinigungsmittel erst nach und nach im Rahmen einer Mehrzahl von Spülzyklen dem Spülraum, genauer der in dem Spülraum umgewälzten Spülflotte, zudosiert werden, sind diese mit jedem Spülzyklus beträchtlichen absoluten Temperaturen und Temperaturschwankungen ausgesetzt. Um zu verhindern, dass die Eigenschaften der Reinigungsmittel sich aufgrund dessen mit der Zeit verändern, ist zumindest eine zum Spülraum hin gerichtete Gehäusewand 13 der Kartusche 50 und/oder der zum Spülraum hin gerichtete Deckel 14 des Reinigungsmitteldosiersystems 10 aus einem isolierenden Material gefertigt oder aber mit einer Isolation 33 umgeben. Hierdurch wird ein Wärmestrom vom Spülraum in Richtung des Reinigungsmitteldosiersystems bzw. der in der Kartusche bevorrateten Reinigungsmittel begrenzt, so dass die Langzeitstabilität der verwendeten Reinigungsmittel gewährleistet ist. Die Isolation 33 kann durch ein in dem Deckel oder dem betreffenden Gehäuseabschnitt der Kartusche angeordnetes Gasvolumen gebildet sein. Dieses die Isolation erzeugende Gasvolumen kann im Rahmen der Fertigung des Deckels bzw. der Kartusche eingebracht werden. Das hierbei verwendete Verfahren ist als Gasinnendruckverfahren (GID) bekannt.

Im Gehäuse 12 des Reinigungsmittelspenders 11 sind weiterhin Auslässe 19a bis 19e vorgesehen. Die Auslässe 19a bis 19e münden jeweils in eine Dosierkammer 20a bis 20e. Die Dosierkammern stehen jeweils über die Kanülen mit einer zugeordneten Kammer der Kartusche in Verbindung.

In jeder der Dosierkammern ist eine nicht näher dargestellte Fördereinrichtung angeordnet, welche das Fördern einer vorbestimmten Menge an Reinigungsmitteln in Spülraum bewirkt.

Das Fördern des Reinigungsmittels kann dabei entweder ausschließlich unter Ausnutzung der Schwerkraft erfolgen. Die Fördereinrichtung kann jedoch auch nach dem Prinzip einer Pumpe aufgebaut sein, so dass durch einen entsprechenden Unterdruck Reinigungsmittel aus der Reinigungskammer in die Dosierkammer und durch einen entsprechenden Überdruck aus der Dosierkammer 20a in den Spülraum gefördert werden.

### Bezugszeichenliste

- 1: Geschirrspülmaschine
- 2: Gehäuse
- 3: Tür
- 4: Spülraum
- 5: Geschirrkorb
- 6: Geschirrkorb
- 7: Behälterwand
- 8: Stirnseite der Tür
- 10: Reinigungsmitteldosiersystem
- 11: Reinigungsmittelspender
- 12: Gehäuse
- 13: Gehäusewand (= Deckel)
- 14: Deckel
- 15: Aufnahmeraum
- 16: Haltevorrichtung
- 17: Haltelasche
- 19a-19e: Auslass
- 20a-20e: Dosierkammer
- 21a-21e: Kanüle
- 25a-25e: Membran
- 27: Kammer für festes Reinigungsmittel (Tab)
- 30: Anschlag/Auflagefläche
- 31: Öffnung (zur Umgebung hin)
- 32: Dichtung
- 33: Isolation
- 50: Kartusche
- 51 a-51 e: Kammer für Reinigungsmittel
- 52: Kammer für Entlüftung
- 53: Belüftungskanal
- 54: Deckel
- 55: Überdruckventil
- H: Höhe
- B: Breite

## Patentansprüche

1. Wasserführendes Haushaltsgerät, insbesondere eine Haushalts-Geschirrspülmaschine, mit einem Spülraum (4) und einem Reinigungsmitteldosiersystem (10), das wenigstens einen Reinigungsmittelspender (11) zur Aufnahme wenigstens einer Kartusche (50) aufweist,
**dadurch gekennzeichnet, dass**
das Reinigungsmitteldosiersystem (10) zur Herstellung einer Expansionsöffnung zwischen dem Spülraum (4) und einer Umgebung des wasserführenden Haushaltsgeräts ausgebildet ist.

2. Wasserführendes Haushaltsgerät nach Anspruch 1,
**dadurch gekennzeichnet, dass**
das Reinigungsmitteldosiersystem (10) an ein Leitungssystem angeschlossen werden kann, das eine Verbindung einer Umgebung des wasserführenden Haushaltsgeräts herstellt.

3. Wasserführendes Haushaltsgerät nach Anspruch 1 oder 2,
**dadurch gekennzeichnet, dass**
das Reinigungsmitteldosiersystem (10) zumindest eine zum Spülraum (4) gewandte Öffnung (31) aufweist.

4. Wasserführendes Haushaltsgerät Anspruch 3,
**dadurch gekennzeichnet, dass**
das Reinigungsmitteldosiersystem (10) zumindest eine Kammer (27) für ein festes Reinigungsmittel aufweist, in welche die zumindest eine zum Spülraum (4) gewandte Öffnung (31) mündet.

5. Wasserführendes Haushaltsgerät nach Anspruch 4,
**dadurch gekennzeichnet, dass**
die zumindest eine Kammer (27) offen ist.

6. Wasserführendes Haushaltsgerät nach einem der vorherigen Ansprüche,
**dadurch gekennzeichnet, dass**
das Reinigungsmitteldosiersystem (10) in einer Seitenwand (7) des Spülraums (4), insbesondere zwischen einem Oberkorb (5) und einem Unterkorb (6), angeordnet ist.

7. Wasserführendes Haushaltsgerät nach einem der vorherigen Ansprüche,
**dadurch gekennzeichnet, dass**
das Reinigungsmitteldosiersystem (10) einen Reinigungsmittelspender (11) mit wenigstens einem Aufnahmeraum (15) für wenigstens eine Kartusche (50) aufweist.

8. Wasserführendes Haushaltsgerät nach Anspruch 7,
**dadurch gekennzeichnet, dass**
die Kartusche (50) wenigstens ein Reinigungsmittel, insbesondere ein flüssiges oder gelförmiges Reinigungsmittel enthält.

9. Wasserführendes Haushaltsgerät nach einem der Ansprüche 4 bis 8,
**dadurch gekennzeichnet, dass**
eine Einrichtung vorgesehen ist, welche die Belegung der wenigstens einen Kammer (27) mit einem festen Reinigungsmittel erkennt und ein diesen Zustand kennzeichnendes Signal an eine Steuerung der Geschirrspülmaschine abgibt.

10. Wasserführendes Haushaltsgerät nach einem der Ansprüche 4 bis 9,
**dadurch gekennzeichnet, dass**
die Geschirrspülmaschine derart ausgebildet ist, dass durch einen Nutzer wählbar ist, ob eine Reinigungsmittelzugabe über eine Kartusche (50) oder ein in der zumindest einen Kammer (27) befindliches festes Reingungsmittel erfolgt.

11. Wasserführendes Haushaltsgerät nach einem der vorherigen Ansprüche,
**dadurch gekennzeichnet, dass**
das Reinigungsmitteldosiersystem (10) über zumindest einen mit dem Spülraum (4) in operativer Verbindung stehenden Auslass (19a, ..., 19e) verfügt, über den eine festgelegte Menge an Reinigungsmittel der Spülflotte während eines Spülzyklus zuführbar ist.

12. Wasserführendes Haushaltsgerät nach einem der vorherigen Ansprüche,
**dadurch gekennzeichnet, dass**
wenigstens ein Auslass (19a, ..., 19e) an einem Gehäuseabschnitt des Reinigungsmittelspenders (11) vorgesehen ist, der in Schwerkraftrichtung unterhalb dem Aufnahmeraum (15) angeordnet ist.

13. Wasserführendes Haushaltsgerät nach einem der vorherigen Ansprüche,
**dadurch gekennzeichnet, dass**
der wenigstens eine Auslass (19a, ..., 19e) des Reinigungsmitteldosiersystems (10) in eine Dosierkammer (20a, ..., 20e) mündet.

14. Wasserführendes Haushaltsgerät nach einem der vorherigen Ansprüche,
**gekennzeichnet durch**
wenigstens eine Fördereinrichtung, mit der Reinigungsmittel aus wenigstens einer Kartusche (50) förderbar ist.

15. Reinigungsmitteldosiersystem nach einem der vorherigen Ansprüche.

## Claims

1. Water-conducting domestic appliance, particularly a domestic dishwasher, with a rinsing chamber (4) and a cleaning agent dosing system (10), which comprises at least one cleaning agent dispenser (11) for receiving at least one cartridge (50), **characterised in that** the cleaning agent dosing system (10) is constructed for producing an expansion opening between the rinsing chamber (4) and an environment of the water-conducting domestic appliance.

2. Water-conducting domestic appliance according to claim 1, **characterised in that** the cleaning agent dosing system (10) can be connected with a duct system producing a connection with an environment of the water-conducting domestic appliance.

3. Water-conducting domestic appliance according to claim 1 or 2, **characterised in that** the cleaning agent dosing system (10) has at least one opening (31) facing the rinsing chamber (4).

4. Water-conducting domestic appliance according to claim 3, **characterised in that** the cleaning agent dosing system (10) has at least one chamber (27) for a solid cleaning agent, into which opens the at least one opening (31) facing the rinsing chamber (4).

5. Water-conducting domestic appliance according to claim 4, **characterised in that** the at least one chamber (27) is open.

6. Water-conducting domestic appliance according to any one of the preceding claims, **characterised in that** the cleaning agent dosing system (10) is arranged in a side wall (7) of the rinsing chamber (4), particularly between an upper basket (5) and a lower basket (6).

7. Water-conducting domestic appliance according to any one of the preceding claims, **characterised in that** the cleaning agent dosing system (10) comprises a cleaning agent dispenser (11) with at least one receiving space (15) for at least one cartridge (50).

8. Water-conducting domestic appliance according to claim 7, **characterised in that** the cartridge (50) contains at least one cleaning agent, particularly a liquid or gel-like cleaning agent.

9. Water-conducting domestic appliance according to any one of claims 4 to 8, **characterised in that** a device is provided which recognises occupation of the at least one chamber (27) by a solid cleaning agent and delivers a signal characterising this state to a control of the dishwasher.

10. Water-conducting domestic appliance according to any one of claims 4 to 9, **characterised in that** the dishwasher is constructed so that it is selectable by a user whether a cleaning agent delivery takes place by way of a cartridge (50) or a solid cleaning agent disposed in the at least one chamber (27).

11. Water-conducting domestic appliance according to any one of the preceding claims, **characterised in that** the cleaning agent dosing system (10) has at least one outlet (19a, ..., 19e) which is disposed in operative connection with the rinsing chamber (4) and by way of which a fixed quantity of cleaning agent can be fed to the rinsing solution during a rinsing cycle.

12. Water-conducting domestic appliance according to any one of the preceding claims, **characterised in that** at least one outlet (19a, ..., 19e) is provided at a housing section, which in gravitational force direction is arranged below the receiving space (15), of the cleaning agent dispenser (11).

13. Water-conducting domestic appliance according to any one of the preceding claims, **characterised in that** the at least one outlet (19a, ..., 19e) of the cleaning agent dosing system (10) opens into a dosing chamber (20a, ..., 20e).

14. Water-conducting domestic appliance according to any one of the preceding claims, **characterised by** at least one conveying device by which cleaning agent can be conveyed out of at least one cartridge.

15. Cleaning agent dosing system according to any one of the preceding claims.

## Revendications

1. Appareil ménager utilisant de l'eau, en particulier un lave-vaisselle domestique, avec un espace de lavage (4) et un système de dosage de détergent (10), lequel présente au moins un distributeur de détergent (11) pour la réception d'au moins une cartouche (50), **caractérisé en ce que** le système de dosage de détergent (10) est exécuté pour la création d'une ouverture d'expansion entre l'espace de lavage (4) et un environnement de l'appareil ménager utilisant de l'eau.

2. Appareil ménager utilisant de l'eau selon la revendication 1, **caractérisé en ce que** le système de dosage de détergent (10) peut être connecté à un système de conduites qui crée une liaison d'un environnement de l'appareil ménager utilisant de l'eau.

3. Appareil ménager utilisant de l'eau selon la revendication 1 ou 2, **caractérisé en ce que** le système de dosage de détergent (10) présente au moins une ouverture (31) dirigée vers l'espace de lavage (4).

4. Appareil ménager utilisant de l'eau selon la revendication 3, **caractérisé en ce que** le système de dosage de détergent (10) présente au moins une chambre (27) pour un détergent solide, dans laquelle l'au moins une ouverture (31) dirigée vers l'espace de lavage (4) débouche.

5. Appareil ménager utilisant de l'eau selon la revendication 4, **caractérisé en ce que** l'au moins une chambre (27) est ouverte.

6. Appareil ménager utilisant de l'eau selon l'une des revendications précédentes, **caractérisé en ce que** le système de dosage de détergent (10) est disposé dans une paroi latérale (7) de l'espace de lavage (4), en particulier entre une corbeille supérieure (5) et une corbeille inférieure (6).

7. Appareil ménager utilisant de l'eau selon l'une des revendications précédentes, **caractérisé en ce que** le système de dosage de détergent (10) présente un distributeur de détergent (11) avec au moins un espace de réception (15) pour au moins une cartouche (50).

8. Appareil ménager utilisant de l'eau selon la revendication 7, **caractérisé en ce que** la cartouche (50) contient au moins un détergent, en particulier un détergent liquide ou sous forme de gel.

9. Appareil ménager utilisant de l'eau selon l'une des revendications 4 à 8, **caractérisé en ce qu'**un dispositif est prévu, lequel reconnaît le remplissage de l'au moins une chambre (27) par un détergent solide et émet un signal caractérisant cet état à une commande du lave-vaisselle.

10. Appareil ménager utilisant de l'eau selon l'une des revendications 4 à 9, **caractérisé en ce que** le lave-vaisselle est exécuté de sorte que l'utilisateur peut sélectionner si l'adjonction de détergent se fait via une cartouche (50) ou via un détergent solide se trouvant dans l'au moins une chambre (27).

11. Appareil ménager utilisant de l'eau selon l'une des revendications précédentes, **caractérisé en ce que** le système de dosage de détergent (10) est doté d'au moins une sortie (19a, ... , 19e) en liaison opérationnelle avec l'espace de lavage (4), via laquelle une quantité déterminée de détergent peut être adjoint au liquide de lavage durant un cycle de lavage.

12. Appareil ménager utilisant de l'eau selon l'une des revendications précédentes, **caractérisé en ce qu'**au moins une sortie (19a, ... , 19e) est prévue sur une section de la carcasse du distributeur de détergent (11), laquelle est disposée dans le sens de la force de pesanteur en-deçà de l'espace de réception (15).

13. Appareil ménager utilisant de l'eau selon l'une des revendications précédentes, **caractérisé en ce que** l'au moins une sortie (19a, ... , 19e) du système de dosage de détergent (10) débouche dans une chambre de dosage (20a, ... , 20e).

14. Appareil ménager utilisant de l'eau selon l'une des revendications précédentes, **caractérisé par** au moins un dispositif de transport au moyen duquel du détergent peut être transporté au départ d'au moins une cartouche (50).

15. Système de dosage de détergent selon l'une des revendications précédentes.
